# EUROPÄISCHE PATENTANMELDUNG

(11) **EP 1 203 842 A2**
(43) Veröffentlichungstag der Anmeldung: **08.05.2002**
(21) Anmeldenummer: 01126091.6
(22) Anmeldetag: 02.11.2001
(51) Int. Cl.: E01C 5/20, E04F 15/10

(54) **Bodenbelag, bestehend aus einzeln zusammengefügten Platten**

(30) Priorität: 04.11.2000 DE 20018841 U
(71) Anmelder: Firma Hermann Friedrich Künne GmbH & Co., 58513 Lüdenscheid (DE)
(72) Erfinder: Seiss, Helmuth, 85080 Gaimersheim (DE)
(74) Vertreter: Witzany, Manfred

(57) **Zusammenfassung**

Ein Bodenbelag besteht aus einzeln zusammengefügten Platten (1), die über Haltemittel (4, 17) miteinander verbunden sind. Diese Haltemittel (4, 17) sind an gegenüberliegenden Plattenrändern (2) der Platten (1) vorgesehen. Um diesen Bodenbelag auch auf unebenem Untergrund verlegen zu können, sind die einander gegenüberliegenden Haltemittel (4, 17) wenigstens einer der Platten (1) über biegeelastisch verformbare Stege (9) bzw. Schlaufen (12) miteinander verbunden. Diese Stege (9) bzw. Schlaufen (12) erlauben eine elastische Anpassung der Plattenbreite (b).

## Beschreibung

Die Erfindung betrifft einen Bodenbelag aus einzeln zusammengefügten Platten gemäß dem Oberbegriff des Patentanspruchs 1.

Aus der DE 298 07 102 U1 ist eine Bodenplatte aus Kunststoff bekannt, die über randseitige Haltemittel verfügt. Mit Hilfe dieser Haltemittel können benachbarte Platten aneinander zur Bildung eines großflächigen Bodenbelags gehalten werden. Diese bekannte Bodenplatte hat sich bei der Verlegung auf ebenem Untergrund gut bewährt. Es hat sich jedoch herausgestellt, daß diese bekannte Bodenplatte im Verbund mit weiteren, gleich aufgebauten Bodenplatten auf unebenem Untergrund nur eine geringe, punktuelle Auflage gewährleistet. Dadurch kann es vorkommen, daß der Bodenbelag beim Betreten der Bodenplatte nachgibt und bei Entlastung wieder nach oben zurückschwingt.

Der Erfindung liegt die Aufgabe zugrunde, einen Bodenbelag der eingangs genannten Art zu schaffen, der auch auf unebenem Untergrund verlegbar ist.

Diese Aufgabe wird erfindungsgemäß mit den Merkmalen des Patentanspruchs 1 gelöst.

Ein aus einzeln zusammengefügten Platten hergestellter Bodenbelag gemäß Anspruch 1 weist den Vorteil auf, daß er sehr einfach zu verlegen und, falls dies erforderlich sein sollte, wieder leicht abzubauen ist. Um die Platten im Verbund aneinander zu halten, sind an diesen Haltemittel vorgesehen, die vorzugsweise einstückig an die Platten angeformt sind. Diese Haltemittel sind an einander gegenüberliegenden Plattenrändern vorgesehen, um ein einfaches Verbinden benachbarter Platten zu ermöglichen. Vorzugsweise sind die an gegenüberliegenden Plattenrändern vorgesehenen Haltemittel zueinander passend ausgebildet, so daß jeweils gleich ausgebildete Platten problemlos miteinander verbindbar sind. Um diesen Bodenbelag auch auf unebenem Grund oder von Wand zu Wand bündig abschließend verlegen zu können, ist wenigstens eine der Platten erfindungsgemäß in ihrer Breite elastisch dehnbar bzw. stauchbar. Dies wird dadurch erreicht, daß die einander gegenüberliegenden Plattenränder dieser Platte über biegeelastisch verformbare Stege bzw. Schlaufen miteinander verbunden sind. Durch diese Maßnahme wird einerseits erreicht, daß die Plattenbreite zur Anpassung des Bodenbelags entsprechend variiert werden kann, wobei die Platte in vertikaler Richtung trotzdem eine ausreichende Stabilität und Tragkraft aufweist. Die Bodenplatte kann daher vorteilhaft aus hartem Material gefertigt werden, wobei sie aufgrund der biegeelastisch verformbaren Stege bzw. Schlaufen trotzdem eine ausreichende Querdehnung zuläßt.

Gemäß Anspruch 2 ist es vorteilhaft, wenn sich die Stege bzw. Schlaufen in vertikaler Richtung erstrecken, um eine möglichst hohe Steifigkeit der Platte in vertikaler Richtung zu erzielen. Vorzugsweise weisen die Stege in vertikaler Richtung gesehen einen in etwa konstanten Querschnitt auf, um die Herstellung der Platte insbesondere im Spritzgußverfahren zu erleichtern. Außerdem ergibt sich hierdurch eine optimale Steifigkeit der Platte in vertikaler Richtung, in der die Platte Stützkräfte aufnehmen muß. Um einen möglichst homogenen Bodenbelag zu erzielen, ist es außerdem günstig, die Stege bzw. Schlaufen derart auszubilden, daß sie die Plattenfläche in etwa gleichmäßig ausfüllen.

Gemäß Anspruch 3 ist es günstig, wenn die Stege bzw. Schlaufen eine in etwa konstante Höhe aufweisen. Damit ergibt sich bei Auflage der Platten auf dem Untergrund eine Trittfläche mit in etwa konstanter Höhe, so daß beim Begehen des Bodenbelags keinerlei Stolpergefahr besteht. Insbesondere, wenn die Stege bzw. Schlaufen unterschiedliche Quererstreckungen aufweisen, ist es vorteilhaft, diese mit unterschiedlichen Wandstärken auszubilden. Kleinere Schlaufen bzw. Stege besitzen im allgemeinen eine geringere Elastizität als größere, so daß deren Elastizität durch Wahl einer entsprechend geringeren Wandstärke entsprechend angeglichen werden kann.

Eine besonders günstige wellenartige Form der Stege ergibt sich aus Anspruch 4. Es spielt dabei keine Rolle, ob die Stege gerundet oder eckig ausgebildet sind. Es kommt lediglich auf die wellenartige Form der Stege an, durch die die Stege in Teilbereichen eine Erstreckung quer zu den sie verbindenden Plattenrändern aufweisen. Auf diese Weise wird die Biegeelastizität der Stege optimal in eine Schub- und Zugelastizität der Platte umgesetzt. Die Stege wirken in diesem Fall wie eine Feder.

Um die Biegeelastizität der Schlaufen bzw. Wellen möglichst optimal zur Bildung der gewünschten Querelastizität der Platte ausnutzen zu können, besitzen die Schlaufen bzw. Wellen gemäß Anspruch 5 eine größere Erstreckung quer zur Verbindungsstrecke der Haltemittel als längs dazu.

Sind die einander gegenüberliegenden Haltemittel der Platte durch Schlaufen miteinander verbunden, so müssen zwischen den einzelnen Schlaufen Verbindungsstege vorgesehen sein. Diese werden bei einer in Breitenrichtung der Platte wirkenden Kompression auf Stauchung belastet, was insbesondere bei längeren Stegen zu einer gewissen Bruchgefahr des Verbindungssteges führt. Um diese Gefahr möglichst klein zu halten, ist es günstig, diese Verbindungsstege so kurz wie möglich zu dimensionieren, wobei ein gewisser Mindestabstand der Schlaufen erforderlich ist, um deren Bewegungsfreiheit bei einer elastischen Verformung der Platte sicherzustellen. Zur Lösung dieser widersprüchlichen Forderungen schlägt der Anspruch 6 vor, an den Schlaufen rohrförmige Erweiterungen vorzusehen, an denen die Verbindungsstege angeformt sind, die die Schlaufen miteinander bzw. mit den randseitigen Haltemitteln verbinden. Damit können die Verbindungsstege ausreichend kurz gehalten werden, ohne die Bewegungsfreiheit der Schlaufen zu stören.

Um die elastisch verformbare Platte einfach verlegen zu können, ist es gemäß Anspruch 7 vorteilhaft, wenn die Haltemittel an zwei einander gegenüberliegenden Leisten angeformt sind, die über die Stege bzw. Schlaufen verbunden sind. Diese Leisten sorgen für einen ausreichenden Zusammenhalt der gesamten Platte, so daß diese einfach in einem Stück verlegt werden kann. Durch diese Leiste wird jedoch die Elastizität der Platte in Richtung der Leistenlängserstreckung aufgehoben. Dies kann jedoch sehr einfach durch Verwendung mehrerer elastisch verformbarer Platten ausgeglichen werden, die einerseits in Längs- und andererseits in Querrichtung zum Bodenbelag verlegt sind.

Bei der vorgenannten Verlegungsweise der elastisch verformbaren Platten ergeben sich Kreuzungspunkte, an denen die Platten sowohl in Längs- als auch in Querrichtung elastischen Verformungen ausgesetzt werden. An diesen Platten dürfen keinerlei Randstege vorgesehen sein, die die Elastizität der Platte in einer horizontalen Ebene aufheben könnten. Für diese Kreuzungspunkte hat sich die Platte gemäß Anspruch 8 bewährt, bei der die Haltemittel ausschließlich in den Platteneckbereichen vorgesehen sind, wobei diese über diagonal zur Platte verlaufende Stege bzw. Schlaufen miteinander verbunden sind. Dadurch besitzt die Platte in allen horizontalen Richtungen eine ausreichende Elastizität, um eine Breiten- bzw. Winkelanpassung vornehmen zu können. Vorzugsweise besitzt diese Platte eine in etwa quadratische Außenkontur, um deren Verlegung zu vereinfachen.

Insbesondere bei diagonal verlaufenden Stegen bzw. Schlaufen ist es gemäß Anspruch 9 günstig, wenn die einzelnen Schlaufen bzw. Wellen der Stege zur Erzielung einer in etwa konstanten Flächenbelegung unterschiedlich geformt sind. Insbesondere ist vorgesehen, daß die Schlaufen bzw. Wellen in der Nähe der Haltemittel bzw. der Plattenmitte entsprechend kleiner ausgebildet sind, als die übrigen Wellen bzw. Schlaufen.

Schließlich ist es gemäß Anspruch 10 vorteilhaft, wenn die Platte und die Haltemittel einstückig aus Kunststoff erstellt sind. Vorzugsweise wird ein thermoplastischer Kunststoff eingesetzt, um eine einfache und damit kostengünstige Herstellung der Platten im Spritzgußverfahren zu ermöglichen. Der Kunststoff hat außerdem den Vorteil, daß die Platten keinerlei Verwitterung ausgesetzt sind, so daß sie auch problemlos im Außenbereich eingesetzt werden können. Insbesondere ist auch daran gedacht, dem Kunststoff wenigstens einen UV-Blocker zuzusetzen, um Degradationserscheinungen durch Sonnenlicht vorzubeugen.

Der Erfindungsgegenstand wird beispielhaft anhand der Zeichnung erläutert, ohne den Schutzumfang zu beschränken.

Es zeigt:
- Figur 1: eine räumliche Darstellung einer erfindungsgemäßen, querelastischen Bodenplatte,
- Figur 2: eine räumliche Darstellung einer längs- und querelastischen Bodenplatte und
- Figur 3: eine räumliche Darstellung einer alternativen Ausführungsform der Bodenplatte gemäß Figur 2.

Figur 1 zeigt eine Bodenplatte 1, die an zwei einander gegenüberliegenden Randkanten 2 Leisten 3 aufweist. An den Leisten 3 sind zueinander passende Haltemittel 4 angeformt, die einerseits von mit Öffnungen 5 versehenen Laschen 6 und andererseits von hierzu passend ausgebildeten Stiften 7 gebildet sind. Die Stifte 7 der Platte 1 sind dabei derart angeordnet, daß bei fluchtender Anlage zweier Platten 1 aneinander die Stifte 7 in die Öffnungen 5 der Laschen 6 eintauchen. Auf diese Weise ist ein sicherer Halt der Platten 1 aneinander gewährleistet.

Es ist auch daran gedacht, zwischen je zwei Platten 1 gemäß Figur 1 mindestens eine feste Platte vorzusehen, die mit im wesentlichen gleich ausgebildeten Haltemitteln 4 versehen ist. Derartige Platten sind beispielsweise aus der DE 298 07 102 U1 bekannt, so daß deren Darstellung verzichtbar ist.

In den Stegen 3 sind über deren Länge verteilt eine Anzahl von Querschnittsreduzierungen 8 vorgesehen, mit deren Hilfe die Stege 8 abgebrochen werden können. Damit ist eine einfache Anpassung der Plattenlänge an die örtlichen Gegebenheiten möglich.

Um die Breite b der Bodenplatte 1, also den Abstand der beiden einander gegenüberliegenden Randkanten 2, an die jeweils vorhandenen örtlichen Gegebenheiten anpassen zu können, ist die Platte 1 senkrecht zur Längserstreckung der Leisten 3 elastisch verformbar. Diese Verformbarkeit wird durch Stege 9 erreicht, die wellenförmig ausgebildet sind und die beiden Leisten 3 miteinander verbinden. Die einzelnen Wellen 10 der Stege 9 sind im Ausführungsbeispiel gemäß Figur 1 gerundet ausgebildet, wobei alternativ auch jede beliebige andere Wellenform möglich ist. Insbesondere könnten die Wellen 10 auch kantig ausgebildet sein. Entscheidend an den Stegen 9 ist, daß sie sich aufgrund der wellenförmigen Formgebung in Teilbereichen 11 der Stege 9 im wesentlichen in Längsrichtung der Leisten 3 erstrecken. Auf diese Weise wird die vorhandene Biegeelastizität der Stege 9 günstig zur Erzielung der gewünschten Schub- und Zugelastizität der Bodenplatte 1 in Richtung der Breite b ausgenutzt.

Alternativ zum Einsatz von wellenförmigen Stegen 9 können die beiden Leisten 3 auch durch Schlaufen 12 verbunden sein, wie dies im oberen Bereich der Figur 1 dargestellt ist. Die Schlaufen 12 sind über kurze Verbindungsstege 13 miteinander bzw. mit den Leisten 3 verbunden, wobei die Schlaufen 12 wie die Stege 9 in Teilbereichen 14 eine Erstreckung im wesentlichen in Längsrichtung der Leisten 3 aufweisen. Damit besitzen auch die Schlaufen 12 eine ausreichende Elastizität in Richtung der Breite b der Platte 1, die durch die Biegeelastizität der Schlaufen 12 entsteht.

Um die Verbindungsstege 13 möglichst kurz ausbilden zu können, ohne die Bewegungsfreiheit der Schlaufen 12 zu stören, besitzen die Schlaufen 12 in ihrem Zentralbereich rohrförmige Erweiterungen 15. An diesen Erweiterungen 15 sind die Verbindungsstege 13 angeformt, die die Schlaufen 12 miteinander bzw. mit den Leisten 3 verbinden.

In der Figur 1 sind zwei unterschiedliche Ausführungsbeispiele für die Bildung einer querelastischen Bodenplatte 1, einerseits mit Stegen 9 und andererseits mit Schlaufen 12 dargestellt. Selbstverständlich ist es denkbar, eine Bodenplatte 1 ausschließlich mit Stegen 9 bzw. ausschließlich mit Schlaufen 12 auszubilden oder diese in beliebiger Weise zu mischen. Dies hat auf die Funktion der Bodenplatte 1 keinerlei Auswirkung sondern dient lediglich der ästhetischen Formgestaltung der Bodenplatte 1.

An Stirnseiten 16 der Bodenplatte 1 sind in den Leisten 3 weitere Haltemittel 17 eingeformt, die im Ausführungsbeispiel gemäß Figur 1 durch Öffnungen 18 gebildet sind. Selbstverständlich können auch beliebige andere Haltemittel 17 vorgesehen sein. Diese Haltemittel 17 dienen zur stirnseitigen Verbindung der Bodenplatte 1 mit Bodenplatten 20, die in den Figuren 2 und 3 dargestellt und im folgenden beschrieben sind.

Die Bodenplatte 20 gemäß Figur 2 besitzt im Gegensatz zur Bodenplatte 1 gemäß Figur 1 keinerlei Leisten 3 an ihren Randkanten. An der Bodenplatte 20 sind nur in Eckbereichen 21 Haltemittel 22 vorgesehen, die von Stiften 23 gebildet sind. Diese Stifte 23 sind passend zu den Öffnungen 18 der Leisten 3 der Bodenplatte 1 ausgebildet, um eine stirnseitige Verbindung zwischen der Bodenplatte 1 und der Bodenplatte 20 zu ermöglichen. Alternativ ist es auch vorstellbar, die Haltemittel 17, 22 der Platten 1, 20 an gegenüberliegenden Rändern zueinander passend auszubilden, so daß beide Platten 1, 20 jeweils Öffnungen 18 und Stifte 23 aufweisen. Dies erlaubt einen universelleren Einsatz der Platten 1, 20, ist jedoch nicht unbedingt erforderlich.

Die diagonal einander gegenüberliegenden Haltemittel 22 sind über Schlaufen 12, 24 und dazwischen liegenden Verbindungsstege 13 miteinander verbunden. Auf diese Weise wird erreicht, daß die Bodenplatte 20 in allen horizontalen Richtungen elastisch ausgebildet ist, wobei deren Elastizität durch die Biegeelastizität der Schlaufen 12, 24 verursacht wird.

Um eine möglichst gleichmäßige Füllung der Bodenplatte 20 zu erzielen, sind die Schlaufen 12, 24 unterschiedlich zueinander geformt. Die Schlaufe 12 entspricht im wesentlichen den Schlaufen 12 der Bodenplatte 1 gemäß Figur 1, während die Schlaufen 24 entsprechend kleiner ausgebildet sind und eine abgeknickte Form aufweisen. Auf diese Weise wird die zur Verfügung stehende und zu füllende Fläche optimal durch die Stege 12, 24 genutzt, wobei deren Erstreckung quer zur Vebindungsrichtung der Verbindungsstege 13 ausreichend groß ist, um die gewünschte Elastizität der Bodenplatte 20 zu erzielen. Im Zentrum der Bodenplatte 20 ist ein Rohrstück 25 vorgesehen, in welches die Vebindungsstege 13 aus vier diagonalen Richtungen zusammenlaufen. Dieses Rohrstück 25 dient lediglich dem Ausfüllen des zentralen Bereichs und der Verkürzung der Verbindungsstege 13.

Figur 3 zeigt schließlich eine weitere Bodenplatte 30, die die gleichen mechanischen Eigenschaften wie die Bodenplatte 20 gemäß Figur 2 aufweist. Die Bodenplatte 30 unterscheidet sich von der Bodenplatte 20 lediglich durch die andere Gestaltung der Schlaufen 12, 24, wobei die mittleren, sich gerade erstreckenden Schlaufen 12 kurz ausgebildet sind, während die winkelig verlaufenden eckseitigen bzw. zentralen Schlaufen 24 eine erheblich größere Breitenerstreckung aufweisen.

Bei dieser Ausführungsform übernehmen die winkelig verlaufenden Schlaufen 24 den größten Teil der elastischen Dehnung bzw. Stauchung der Bodenplatte 30, wobei die zwischen diesen eingeschlossene Schlaufe 12 im wesentlichen der Füllung des zwischen diesen eingeschlossenen Hohlraums dient. Um auch dieser mittleren Schlaufe 12 eine ausreichende Schubelastizität zu geben, ist insbesondere vorgesehen, deren Wandstärke gegenüber den Schlaufen 24 zu reduzieren. Auf diese Weise wird deren Biegeelastizität verbessert, so daß alle Schlaufen 12, 24 in etwa gleich zur Bildung der gewünschten Schub- und Zugelastizität der Bodenplatte 30 beitragen.

Entsprechend ist auch daran gedacht, auch bei der Bodenplatte 20 gemäß Figur 2 die Wandstärken der Schlaufen 12, 24 unterschiedlich auszubilden, wobei in diesem Fall die Wandstärken der Schlaufen 24 gegenüber der Schlaufe 12 zu reduzieren sind.

Alternativ ist es auch vorstellbar, die Haltemittel 22 der Platte 20, 30 über wellenförmige Stege entsprechend der Figur 1 zu verbinden. Die einzelnen Wellen wären dann vorzugsweise unterschiedlich groß, um eine gleichmäßige Flächenfüllung der Platte 20, 30 zu erzielen.

### Bezugszeichenliste

- 1: Bodenplatte
- 2: Randkante
- 3: Leiste
- 4: Haltemittel
- 5: Öffnung
- 6: Lasche
- 7: Stift
- 8: Querschnittsreduzierung
- 9: Steg
- 10: Welle
- 11: Teilbereich des Steges
- 12: Schlaufe
- 13: Verbindungssteg
- 14: Teilbereich der Schlaufe
- 15: Rohrförmige Erweiterung
- 16: Stirnseite
- 17: Haltemittel
- 18: Öffnung
- 20: Bodenplatte
- 21: Eckbereich
- 22: Haltemittel
- 23: Stift
- 24: Schlaufe
- 25: Rohrstück
- 30: Bodenplatte
- b: Breite der Bodenplatte

## Patentansprüche

1. Bodenbelag, bestehend aus einzeln zusammengefügten Platten (1, 20, 30), die über Haltemittel (4, 17, 22) miteinander verbindbar sind, welche an gegenüberliegenden Plattenrändern (2) vorgesehen sind, **dadurch gekennzeichnet, daß** die gegenüberliegenden Haltemittel (4, 17, 22) wenigstens einer der Platten (1, 20, 30) zur elastischen Anpassung der Plattenbreite (b) über biegeeastisch verformbare Stege (9) und/oder Schlaufen (12) verbunden sind.

2. Bodenbelag nach Anspruch 1, **dadurch gekennzeichnet, daß** sich die biegeelastisch verformbaren Stege (9) und/oder Schlaufen (12) mit vorzugsweise in etwa konstantem Querschnitt in vertikaler Richtung erstrecken und/oder die Plattenfläche in etwa gleichmäßig ausfüllen.

3. Bodenbelag nach Anspruch 1 oder 2, **dadurch gekennzeichnet, daß** die biegeelastisch verformbaren Stege (9) und/oder Schlaufen (12) eine in etwa konstante Höhe und/oder unterschiedliche Wandstärken aufweisen.

4. Bodenbelag nach mindestens einem der Ansprüche 1 bis 3, **dadurch gekennzeichnet, daß** mindestens einer der biegeelastisch verformbaren Stege (9) eine von oben betrachtet wellenartige Form aufweist.

5. Bodenbelag nach mindestens einem der Ansprüche 1 bis 4, **dadurch gekennzeichnet, daß** mindestens eine der biegeelastisch verformbaren Schlaufen (12) und/oder Wellen (10) eine größere Erstreckung quer zur Verbindungsstrecke der Haltemittel (4, 17, 22) aufweist, als längs dazu.

6. Bodenbelag nach mindestens einem der Ansprüche 1 bis 5, **dadurch gekennzeichnet, daß** die biegeelastisch verformbaren Schlaufen (12) rohrförmige Erweiterungen (15) aufweisen, an denen Verbindungsstege (13) angeformt sind, die sie miteinander und/oder mit den Haltemitteln (4, 17, 22) verbinden.

7. Bodenbelag nach mindestens einem der Ansprüche 1 bis 5, **dadurch gekennzeichnet, daß** die Haltemittel (4, 17, 22) an zwei einander gegenüberliegenden Leisten (3) der Platte (1) angeformt sind, die über die Stege (9) und/oder Schlaufen (12) verbunden sind.

8. Bodenbelag nach mindestens einem der Ansprüche 1 bis 6, **dadurch gekennzeichnet, daß** die Haltemittel (22) zur elastischen zweidimensionalen Anpassung der Plattenbreite (b) ausschließlich in Platteneckbereichen (21) vorgesehen und diagonal über die biegeelastisch verformbaren Stege (9) und/oder Schlaufen (12) verbunden sind.

9. Bodenbelag nach Anspruch 8, **dadurch gekennzeichnet, daß** die Wellen (10) und/oder Schlaufen (12) zur Erzielung einer in etwa konstanten Flächenbelegung der Platte (20, 30) unterschiedlich geformt sind.

10. Bodenbelag nach mindestens einem der Ansprüche 1 bis 9, **dadurch gekennzeichnet, daß** die Platte (1, 20, 30) und die Haltemittel (4, 17, 22) einstückig aus Kunststoff erstellt sind.
